# EUROPÄISCHE PATENTSCHRIFT

(11) **EP 2 754 863 B1**
(45) Veröffentlichungstag und Bekanntmachung des Hinweises auf die Patenterteilung: **31.08.2016**
(21) Anmeldenummer: 13004453.0
(22) Anmeldetag: 12.09.2013
(51) Int. Cl.: F01M 11/00, F02F 7/00

(54) **Vorrichtung zur dichten Verbindung von kommunizierenden Kanälen in angrenzenden und/oder verbundenen Bauteilen einer Brennkraftmaschine**
Device for the sealed connection of communicating channels in adjacent and/or connected parts of a combustion engine
Dispositif permettant de relier de façon étanche des canaux communicants dans des éléments de construction adjacents et/ou reliés d'un moteur à combustion interne

(30) Priorität: 15.01.2013 DE 102013000510
(43) Veröffentlichungstag der Anmeldung: 16.07.2014
(73) Patentinhaber: MAN Truck & Bus AG, 80995 München (DE)
(72) Erfinder: Fedotov, Sergiy, 90419 Nürnberg (DE)

(56) Entgegenhaltungen:
- EP-A1- 2 264 289
- DE-A1- 3 418 718
- DE-U1-202005 010 604
- JP-A- H09 317 430
- JP-U- S5 863 306

## Beschreibung

Die vorliegende Erfindung betrifft eine Vorrichtung zur dichten Verbindung von kommunizierenden Kanälen in angrenzenden und/oder verbundenen Bauteilen einer Brennkraftmaschine, insbesondere von kommunizierenden Kanälen in einem Kurbelgehäuse und einer Ölwanne einer Brennkraftmaschine, gemäß dem Oberbegriff des Patentanspruchs 1.

Beispielsweise durch die DE 10 2004 037 054 A1 und DE 20 2005 010 604 U1 ist eine gattungsgemäße Abdichtvorrichtung bekannt, bei der in Flanschbereichen von Bauteilen einer Brennkraftmaschine vorgesehenen Kanälen ein Verbindungsrohr mit Dichtring verwendet ist. Neben der dichten Verbindung der, zum Beispiel Schmieröl führenden Kanäle wirken solche Verbindungsrohre auch wie Zentrierhülsen, die montageerleichternd auch eine definierte Zuordnung der zu verbindenden Bauteile ermöglichen. Ein Toleranzausgleich quer zur Längsachse des Verbindungsrohres ohne unzulässige Verspannung der Abdichtvorrichtung ist dabei kaum möglich. Bei bestimmten Bauteilen von Brennkraftmaschinen tritt aber das Problem auf, dass in einer weiteren, zur ersten Flanschebene zum Beispiel senkrechten Flanschebene Bauteile anzuschließen sind, die die über die erste Flanschebene mit dem Verbindungsrohr zusammengefügten Bauteile überspannt (zum Beispiel ein Steuerraddeckel, ein Kupplungsgehäuse, ein Schwungradgehäuse, etc.). Hier können Undichtigkeiten und/oder Bauteilverspannungen durch nicht in einer exakten Flucht liegende Flanschflächen auftreten. Aufgabe der Erfindung ist es, eine baulich und fertigungstechnisch einfache Vorrichtung zur dichten Verbindung von kommunizierenden Kanälen in angrenzenden und/oder verbundenen Bauteilen einer Brennkraftmaschine, insbesondere von kommunizierenden Kanälen in einem Kurbelgehäuse und einer Ölwanne einer Brennkraftmaschine, vorzuschlagen, die bei einer zuverlässigen Abdichtung in definiertem Maße einen Toleranzausgleich in Richtung der Flanschebene der Bauteile mit dem Verbindungsrohr zulässt.

Die Lösung dieser Aufgabe gelingt mit den Merkmalen des Patentanspruchs 1. Vorteilhafte und besonders zweckmäßige Ausgestaltungen der Erfindung sind Gegenstand der Unteransprüche.

Gemäß Anspruch 1 wird eine Vorrichtung zur dichten Verbindung von kommunizierenden Kanälen in angrenzenden und/oder verbundenen Bauteilen einer Brennkraftmaschine, insbesondere von kommunizierenden Kanälen in einem Kurbelgehäuse und einer Ölwanne einer Brennkraftmaschine, vorgeschlagen, die ein in die Kanäle eingesetztes Verbindungsrohr aufweist, das wiederum einen in ein erstes Bauteil einragenden Rohrabschnitt aufweist, zwischen dem und einer zugeordneten Kanalwand des ersten Bauteils ein radial dichtender Dichtring angeordnet ist. Erfindungsgemäß ist nunmehr vorgesehen, dass das Verbindungsrohr weiter einen, in einer kanalseitigen Ausnehmung des zweiten Bauteils aufgenommenen Ringbund aufweist. Zwischen einem stirnseitigen Abschnitt des Ringbunds und einem Wandbereich der kanalseitigen Ausnehmung ist ein axial dichtender zweiter Dichtring angeordnet, wobei der Ringbund zudem mit einem radialen Umfangsspalt in der Ausnehmung aufgenommen ist.

Über den Umfangsspalt kann ein Toleranzausgleich in der Dichtebene erfolgen, ohne die Dichtwirkung des in axialer Richtung wirkenden Dichtringes zu beeinträchtigen. Dabei bleibt im Wesentlichen die die Montage der Bauteile vereinfachende Zentrierwirkung des Verbindungsrohrs und eine einfache Anordnung der Dichtringe am Verbindungsrohr erhalten. Das Verbindungsrohr kann alternativ auch als Verbindungshülse bezeichnet werden.

Zudem wird der Ringbund in der Verbindungs- bzw. Flanschebene mit dem Zusammenfügen der Bauteile in axialer Richtung und mit definiertem Dichtungs-Anpressdruck gehalten, während der rohrförmige Abschnitt des Verbindungsrohrs dünnwandig ausgeführt sein kann und dadurch günstige Kanalquerschnitte bei geringen Abmaßen ermöglicht.

Die erfindungsgemäße Lösung kann somit sehr gut als Kompensator für Relativverschiebungen zwischen einem Kurbelgehäuse und einer Ölwanne dienen, zum Beispiel für den Fall von unterschiedlichen Wärmeausdehnungen der Bauteile und/oder bei einer Verformung im Motorbetrieb, zum Beispiel einer Verformung durch ein frei hängendes Getriebe.

Grundsätzlich könnte der axial wirkende zweite Dichtring zum Beispiel durch einen flachen bzw. flächigen Dichtring gebildet sein. Besonders bevorzugt ist jedoch für eine besonders gute Dichtwirkung eine Ausgestaltung, bei der in dem stirnseitigen Abschnitt des Ringbundes in fertigungstechnisch vorteilhafter Weise eine Ringnut vorgesehen ist, in die der axial dichtend wirkende zweite Dichtring eingesetzt ist. Die Ringnut kann hier so ausgebildet sein, dass der Dichtring dort nicht nur lose einliegt, sondern dort auch gehaltert ist.

Alternativ dazu kann an dem stirnseitigen Abschnitt des Ringbundes aber auch ein dort wenigstens abschnittsweise, vorzugsweise ringförmig, umlaufender Vorsprung ausgebildet sein, mittels dem der axial dichtend wirkende zweite Dichtring am stirnseitigen Abschnitt gehalten werden kann, insbesondere dort mit definierter Vorspannung montagesicher gehalten werden kann. Der Vorsprung ist dabei fertigungs- und montagetechnisch bevorzugt so ausgebildet, dass sich dieser an seinem Außenumfang kegelförmig zum Ringbund hin verjüngt. Der zugeordnete axial dichtend wirkende Dichtring kann dann hier einfach gedehnt und am Vorsprung eingehängt werden. Nach dem Einhängen zieht sich der Dichtring elastisch zusammen und wird dadurch am Vorsprung gehaltert, was eine wesentliche Montageerleichterung bedeutet, da der Dichtring beim Verbinden bzw. Zusammenführen der beiden Bauteile verliersicher am Ringbund gehalten wird. Weiter ist der Vorsprung bevorzugt so ausgebildet, dass dieser am inneren Randbereich des stirnseitigen Abschnittes des Ringbunds liegt bzw. mit seinem Innenumfang Bestandteil einer Rohrwand des Verbindungsrohres bildet. Damit ergibt sich ein kanalseitig stufenloser Bereich und ein insgesamt kompakter Aufbau.

Ferner kann der radial dichtend wirkende erste Dichtring gemäß einer besonders bevorzugten Ausführungsform montagesicher in einer kanalwandseitigen Ringnut des zugeordneten Kanals angeordnet sein. Die kanalseitige Ausnehmung ist in fertigungstechnisch einfacher Weise durch eine im Querschnitt stufenförmige Erweiterung im Mündungsbereich des Kanals des zweiten Bauteils gebildet.

Besonders bevorzugt kann das erste Bauteil ein Kurbelgehäuse einer Brennkraftmaschine und das zweite Bauteil eine Ölwanne und/oder ein unteres Kurbelgehäuselagerteil und/oder ein Zylinderkopf einer Brennkraftmaschine sein. Die Montagefolge kann dann u.a. das Einsetzen des Verbindungsohres in den Kanal des Kurbelgehäuses und unter Vorzentrierung durch das Verbindungsrohr bzw. durch den Ringbund das Aufsetzen auf das weitere Bauteil, zum Beispiel die Ölwanne, sein. Der Toleranzausgleich über den gegebenen Umfangsspalt kann mit der Montage des weiteren Anbauteils, zum Beispiel einem Steuerraddeckel, oder gegebenenfalls mittels eines Messwerkzeugs bzw. einer Lehre erfolgen.

Schließlich können in bevorzugter Weise die das Verbindungsrohr aufnehmenden Kanäle Ölansaugkanäle und/oder Ölrücklaufkanäle eines Schmierölsystems der Brennkraftmaschine sein. Weiter könnten die Kanäle gegebenenfalls auch zur Überleitung von Kühlwasser einer flüssigkeitsgekühlten Brennkraftmaschine dienen.

Ein Ausführungsbeispiel der Erfindung ist anhand der beigefügten, schematischen Zeichnung näher erläutert.

Es zeigen:
- Fig. 1: in skizzenhafter Darstellung eine Brennkraftmaschine mit einem Kurbelgehäuse, einer daran angeflanschten Ölwanne, einem in einer zweiten Flanschebene angeordneten Schwungradgehäuse und einem Kanäle in der Flanschebene zwischen Kurbelgehäuse und Ölwanne überbrückenden Verbindungsrohr,
- Fig. 2a, 2b: eine erste Ausführungsform der Einzelheit Z der Fig. 1 im auseinandergezogenen Zustand (Fig. 2a) und im montierten Zustand (Fig. 2b), und
- Fig. 3a, 3b: eine alternative Ausführungsform der Einzelheit Z der Fig. 1 im auseinandergezogenen Zustand (Fig. 3a) und im montierten Zustand (Fig. 3b).

In der Fig. 1 ist nur soweit für das Verständnis der vorliegenden Erfindung erforderlich eine Brennkraftmaschine 1 mit einem Kurbelgehäuse oder Zylinderkurbelgehäuse 2 skizziert, an das in einer ersten, etwa horizontalen Flanschebene 3 eine Ölwanne 4 angeflanscht ist.

Kraftabgabeseitig der Brennkraftmaschine 1 ist ein Schwungradgehäuse 5 angeflanscht, dessen Flanschebene 6 etwa vertikal verläuft und wie ersichtlich ist sowohl korrespondierende Flanschbereiche des Kurbelgehäuses 2 als auch der Ölwanne 4 überspannt. Das Kurbelgehäuse 2 und die Ölwanne 4 weisen dazu entsprechend zur horizontalen Flanschebene 3 vertikal ausgerichtete Flanschbereiche in der Flanschebene 6 auf.

Zumindest in einem Flanschbereich zwischen dem Kurbelgehäuse 2 und der Ölwanne 4 sind in einer Flucht und senkrecht zur Flanschebene 3 ausgerichtete Kanäle 7 und 8 gefertigt bzw. hergestellt, in die ein die Kanäle 7 und 8 überbrückendes Verbindungsrohr 9 eingesetzt ist. Das Verbindungsrohr 9 dichtet zum einen die Kanäle 7 und 8 nach außen ab und dient bei der Montage zum definierten Justieren der Ölwanne 4 relativ zum Kurbelgehäuse 2. Die erfindungsgemäße Lösung kann somit sehr gut als Kompensator für Relativverschiebungen zwischen einem Kurbelgehäuse und einer Ölwanne dienen, zum Beispiel für den Fall von unterschiedlichen Wärmeausdehnungen der Bauteile und/oder bei einer Verformung im Motorbetrieb, zum Beispiel einer Verformung durch ein frei hängendes Getriebe.

Die Kanäle 7 und 8 können einen Ölansaugkanal zum Ansaugen von Schmieröl aus der Ölwanne 4 oder einen Ölrücklaufkanal bilden. Es können auch mehrere Kanäle 7 und 8 mit Verbindungsrohren 9 in der Flanschebene 3 vorgesehen sein.

Die Fig. 2a, 2b zeigen in vergrößerter Darstellung ein erstes Ausführungsbeispiel des Verbindungsrohrs 9, das über zwei zum Beispiel gummielastische Dichtringe 10 und 11 dicht in die Kanäle 7 und 8 eingesetzt ist.

Das Verbindungsrohr 9 weist dazu einen dünnwandigen Rohrabschnitt 9a mit einer stirnseitigen Anfasung 9b und einen im Durchmesser größeren Ringbund 9c auf.

Der Rohrabschnitt 9a ragt in den Kanal 7 über eine definierte Länge ein und wirkt dabei mit dem in eine Ringnut 7a eingesetzten Dichtring 10 mit radial gerichteter Dichtwirkung zusammen. Zur Vorspannung des Dichtrings 10 ist die Ringnut 7a so ausgebildet, dass diese vom Dichtring 10 im nicht montierten Zustand in vorgegebenem Maße überragt wird.

Ferner ist der Ringbund 9c des Verbindungsrohrs 9 in einer im Querschnitt stufenförmig erweiterten Ausnehmung 8a des Kanals 8 im Mündungsbereich 8b des Kanals 8 im Flanschbereich der Ölwanne 4 in axialer Richtung gehalten, wobei der Dichtring 11 in eine Ringnut 9d eines stirnseitigen Abschnitts des Ringbunds 9c eingesetzt ist und im montierten Zustand mit axial gerichtetem Dichtungsdruck vorgespannt ist (Fig. 2b). Hierzu überragt der Dichtring 11 die Ringnut 9d in axialer Richtung (Fig. 2a).

Des Weiteren ist die Ringnut 9d so dimensioniert, dass deren innenliegender Nutwandabschnitt 9f auch bei extremen umfangsspaltseitigen Radialverlagerungen des Ringbundes 9c mit seiner Auflagefläche sicher an der Ausnehmung 8a bzw. einem kanalseitigen Randbereich 8c der Ausnehmung 8a aufliegt und abgestützt ist.

Zwischen der Ausnehmung 8a des Kanals 8 in der Ölwanne 4 und dem Ringbund 9c des Verbindungsrohrs 9 ist ein radialer Umfangsspalt s definierter Größe ausgebildet, der eine in horizontaler Richtung gerichtete Verschiebung der Ölwanne 4 relativ zum Kurbelgehäuse 2 zulässt, ohne dass der Dichtungsdruck an dem Dichtring 11 beeinträchtigt wird.

Bei der Montage der Ölwanne 4 an das Kurbelgehäuse 2 wird das Verbindungsrohr 9 nach Einlegen der Dichtringe 10 und 11 in die entsprechenden Ringnuten 7a, 9d in den Kanal 7 eingesteckt und sodann die Ölwanne 4 justiert über den Ringbund 9c des Verbindungsrohrs 9 in einer vertikalen Montagerichtung von unten nach oben aufgesetzt und zunächst nur leicht fixiert.

Anschließend kann zum Beispiel mittels einer Lehre sichergestellt werden, dass die in der Flanschebene 6 für das Schwungradgehäuse 5 angeordneten, senkrechten Flanschbereiche von Kurbelgehäuse 2 und Ölwanne 4 in einer exakten Flucht zueinander liegen, wobei durch den Umfangsspalt s am Verbindungsrohr 9 gegebenenfalls eine geringfügige Korrektur zum Ausgleich von Fertigungstoleranzen vornehmbar ist.

Die weitere Montagabfolge kann in bekannter Weise ausgeführt werden.

Die Fig. 3a, 3b zeigen eine alternative Ausführung des Verbindungsrohrs 9, bei der an den stirnseitigen Abschnitt des Ringbunds 9c ein hier beispielhaft ringförmig umlaufender Vorsprung 9e angeformt ist, der den axial wirkenden Dichtring 11 hält. Zum sicheren Halten gegen Abrutschen ist der Vorsprung 9e bzw. dessen Außenumfang kegelförmig zum Ringbund 9c hin sich verjüngend ausgeführt, wodurch der Dichtring 11 ähnlich wie in einer Nut axial gesichert ist. Die so gebildete "Nut" könnte auch verrundet ausgebildet sein. Wie weiter ersichtlich, ist der Vorsprung 9e so ausgebildet und angeordnet, dass dessen Innenumfang Bestandteil der Rohrwand des Verbindungsrohres 9 bildet.

Der Vorsprung 9e ist hinsichtlich seiner Axialerstreckung so ausgeführt, dass eine in axialer Richtung wirkende Anpressung des Dichtringes 11 innerhalb der Ausnehmung 8a des Kanals 8 (siehe Fig. 3b) gewährleistet ist, das heißt der Dichtring 11 überragt den Vorsprung 9e in axialer Richtung.

Des weiteren ist der Vorsprung 9e so dimensioniert, dass er auch bei extremen umfangsspaltseitigen Radialverlagerungen des Ringbundes 9c sicher an der Ausnehmung 8a bzw. einem kanalseitigen Randbereich 8c der Ausnehmung 8a aufliegt und abgestützt ist. Das heißt mit anderen Worten, dass der Außendurchmesser des Vorsprungs 9e im Bereich seiner aufnahmeseitigen Auflagefläche so gewählt ist, dass dieser größer ist als der Kanaldurchmesser im Bereich der Mündungsöffnung des Kanals 8.

Die Erfindung ist nicht auf das dargestellte Ausführungsbeispiel beschränkt.
So können zum Beispiel als anstelle der Ölwanne 4 in Frage kommende Funktionsteile der Brennkraftmaschine auch ein Zylinderkopf, ein Kurbelwellenlagergehäuse, etc. verwendet sein, die mit zumindest einem Verbindungsrohr 9 an den Flanschbereichen zur dichten Verbindung von integrierten Kanälen 7, 8 versehen sind und die zugleich zur Justierung bei der Montage der Funktionsteile und anschließendem Toleranzausgleich dienen.

### BEZUGSZEICHENLISTE

- 1: Brennkraftmaschine
- 2: Kurbelgehäuse
- 3: Horizontale Flanschebene
- 4: Ölwanne
- 5: Schwungradgehäuse
- 6: Vertikale Flanschebene
- 7: Kanal
- 7a: Ringnut
- 8: Kanal
- 8a: Ausnehmung
- 8b: Mündungsbereich
- 8c: Randbereich
- 9: Verbindungsrohr
- 9a: Rohrabschnitt
- 9b: Anfasung
- 9c: Ringbund
- 9d: Ringnut
- 9e: Vorsprung
- 9f: Nutwandabschnitt
- 10: Dichtring
- 11: Dichtring
- s: Umfangsspalt

## Patentansprüche

1. Vorrichtung zur dichten Verbindung von kommunizierenden Kanälen (7, 8) in angrenzenden und/oder verbundenen Bauteilen (2, 4) einer Brennkraftmaschine (1), insbesondere von kommunizierenden Kanälen in einem Kurbelgehäuse und einer Ölwanne einer Brennkraftmaschine, mit einem in die Kanäle (7, 8) eingesetzten Verbindungsrohr (9), das einen in ein erstes Bauteil (2) einragenden Rohrabschnitt (9a) aufweist, zwischen dem und einer zugeordneten Kanalwand des ersten Bauteils (2) ein radial dichtender Dichtring (10) angeordnet ist, **dadurch gekennzeichnet, dass** das Verbindungsrohr (9) weiter einen, in einer kanalseitigen Ausnehmung (8a) des zweiten Bauteils (4) aufgenommenen Ringbund (9c) aufweist, wobei zwischen einem stirnseitigen Abschnitt des Ringbunds (9c) und einem Wandbereich der kanalseitigen Ausnehmung (8a) ein axial dichtender zweiter Dichtring (11) angeordnet ist, und wobei der Ringbund (9c) zudem mit einem radialen Umfangsspalt (s) in der Ausnehmung (8a) aufgenommen ist.

2. Vorrichtung nach Anspruch 1, **dadurch gekennzeichnet, dass** in dem stirnseitigen Abschnitt des Ringbundes (9c) eine Ringnut (9d) vorgesehen ist, in die der axial dichtend wirkende zweite Dichtring (11) eingesetzt ist.

3. Vorrichtung nach Anspruch 1, **dadurch gekennzeichnet, dass** an dem stirnseitigen Abschnitt des Ringbundes (9c) ein dort wenigstens abschnittsweise, vorzugsweise ringförmig, umlaufender Vorsprung (9e) ausgebildet ist, mittels dem der axial dichtend wirkende zweite Dichtring (11) am stirnseitigen Abschnitt haltbar ist.

4. Vorrichtung nach Anspruch 3, **dadurch gekennzeichnet, dass** der Vorsprung (9e) am inneren Randbereich des stirnseitigen Abschnittes des Ringbundes (9c) ausgebildet ist und/oder mit seinem Innenumfang Bestandteil einer Rohrwand des Verbindungsrohres (9) bildet.

5. Vorrichtung nach Anspruch 3 oder 4, **dadurch gekennzeichnet, dass** der Vorsprung (9e) so ausgebildet ist, dass sich dieser an seinem Außenumfang kegelförmig zum Ringbund (9c) hin verjüngt.

6. Vorrichtung nach einem der vorhergehenden Ansprüche, **dadurch gekennzeichnet, dass** der radial wirkende erste Dichtring (10) in einer kanalwandseitigen Ringnut (7a) des zugeordneten Kanals (7) angeordnet ist.

7. Vorrichtung nach einem der vorhergehenden Ansprüche, **dadurch gekennzeichnet, dass** die kanalseitige Ausnehmung (8a) durch eine im Querschnitt stufenförmige Erweiterung im Mündungsbereich (8b) des Kanals (8) gebildet ist.

8. Vorrichtung nach einem der vorhergehenden Ansprüche, **dadurch gekennzeichnet, dass** das erste Bauteil (2) ein Kurbelgehäuse einer Brennkraftmaschine (1) und das zweite Bauteil (4) eine Ölwanne (4) und/oder ein unteres Kurbelgehäuselagerteil und/oder ein Zylinderkopf einer Brennkraftmaschine (1) ist.

9. Vorrichtung nach einem der vorhergehenden Ansprüche, **dadurch gekennzeichnet, dass** die das Verbindungsrohr (9) aufnehmenden Kanäle (7, 8) Ölansaugkanäle und/oder Ölrücklaufkanäle eines Schmierölsystems einer Brennkraftmaschine (1) sind.

10. Fahrzeug, insbesondere Nutzfahrzeug, mit einer Vorrichtung nach einem der vorhergehenden Ansprüche.

## Claims

1. Device for the sealed connection of communicating ducts (7, 8) in adjoining and/or connected components (2, 4) of an internal combustion engine (1), in particular of communicating ducts in a crankcase and an oil sump of an internal combustion engine, having a connecting pipe (9) which is inserted into the ducts (7, 8) and which has a pipe portion (9a) which projects into a first component (2), between which pipe portion and an associated duct wall of the first component (2) there is arranged a radially sealing sealing ring (10), **characterized in that** the connecting pipe (9) furthermore has an annular collar (9c) which is accommodated in a duct-side recess (8a) of the second component (4), wherein an axially sealing second sealing ring (11) is arranged between a face-side portion of the annular collar (9c) and a wall region of the duct-side recess (8a), and wherein the annular collar (9c) is furthermore accommodated in the recess (8a) with a radial circumferential gap (s).

2. Device according to Claim 1, **characterized in that**, in the face-side portion of the annular collar (9c), there is provided an annular groove (9d) into which the second sealing ring (11), which has an axially sealing action, is inserted.

3. Device according to Claim 1, **characterized in that**, on the face-side portion of the annular collar (9c), there is formed a projection (9e) which runs around thereon at least in sections, preferably annularly, and by means of which the second seal (11), which has an axially sealing action, can be held on the face-side portion.

4. Device according to Claim 3, **characterized in that** the projection (9e) is formed on the inner edge region of the face-side portion of the annular collar (9c) and/or, by way of its inner circumference, forms a constituent part of a pipe wall of the connecting pipe (9).

5. Device according to Claim 3 or 4, **characterized in that** the projection (9e) is formed such that, at its outer circumference, it tapers conically toward the annular collar (9c).

6. Device according to one of the preceding claims, **characterized in that** the radially acting first sealing ring (10) is arranged in a duct-wall-side annular groove (7a) of the associated duct (7).

7. Device according to one of the preceding claims, **characterized in that** the duct-side recess (8a) is formed by a widening, which is of step-shaped cross section, in the mouth region (8b) of the duct (8).

8. Device according to one of the preceding claims, **characterized in that** the first component (2) is a crankcase of an internal combustion engine (1), and the second component (4) is an oil sump (4) and/or a lower crankcase bearing part and/or a cylinder head of an internal combustion engine (1).

9. Device according to one of the preceding claims, **characterized in that** the ducts (7, 8) which receive the connecting pipe (9) are oil suction ducts and/or oil return ducts of a lubricating oil system of an internal combustion engine (1).

10. Vehicle, in particular utility vehicle, having a device according to one of the preceding claims.

## Revendications

1. Dispositif pour relier hermétiquement des canaux communicants (7, 8) dans des composants adjacents et/ou reliés (2, 4) d'un moteur à combustion interne (1), en particulier de canaux communicants dans un carter de vilebrequin et un carter d'huile d'un moteur à combustion interne, comprenant un tube de liaison (9) introduit dans les canaux (7, 8), qui présente une portion tubulaire (9a) pénétrant dans un premier composant (2) entre laquelle et une paroi de canal associée du premier composant (2) est disposée une bague d'étanchéité (10) à étanchéité radiale, **caractérisé en ce que** le tube de liaison (9) présente en outre un épaulement annulaire (9c) reçu dans un évidement (8a) côté canal du deuxième composant (4), une deuxième bague d'étanchéité (11) à étanchéité axiale étant disposée entre, une portion côté frontal de l'épaulement annulaire (9c) et une région de paroi de l'évidement (8a) côté canal, et l'épaulement annulaire (9c) étant en outre reçu dans l'évidement (8a) avec une fente périphérique radiale (s).

2. Dispositif selon la revendication 1, **caractérisé en ce qu'**une rainure annulaire (9d) est prévue dans la portion côté frontal de l'épaulement annulaire (9c), dans laquelle est insérée la deuxième bague d'étanchéité (11) à étanchéité axiale.

3. Dispositif selon la revendication 1, **caractérisé en ce qu'**au niveau de la portion côté frontal de l'épaulement annulaire (9c) est réalisé une saillie (9e) au moins en partie périphérique à cet endroit, de préférence de forme annulaire, au moyen de laquelle la deuxième bague d'étanchéité (11) à étanchéité axiale peut être retenue contre la portion côté frontal.

4. Dispositif selon la revendication 3, **caractérisé en ce que** la saillie (9e) est réalisée au niveau de la région de bord intérieure de la portion côté frontal de l'épaulement annulaire (9c) et/ou forme avec sa périphérie intérieure une partie d'une paroi tubulaire du tube de liaison (9).

5. Dispositif selon la revendication 3 ou 4, **caractérisé en ce que** la saillie (9e) est réalisée de telle sorte qu'elle se rétrécisse au niveau de sa périphérie extérieure sous forme conique jusqu'à l'épaulement annulaire (9c).

6. Dispositif selon l'une quelconque des revendications précédentes, **caractérisé en ce que** la première bague d'étanchéité (10) agissant radialement est disposée dans une rainure annulaire (7a), côté paroi de canal, du canal associé (7).

7. Dispositif selon l'une quelconque des revendications précédentes, **caractérisé en ce que** l'évidement côté canal (8a) est formé par un élargissement de forme étagée en section transversale dans la région d'embouchure (8b) du canal (8).

8. Dispositif selon l'une quelconque des revendications précédentes, **caractérisé en ce que** le premier composant (2) est un carter de vilebrequin d'un moteur à combustion interne (1) et le deuxième composant (4) est un carter d'huile (4) et/ou une partie de support inférieure du carter de vilebrequin et/ou une culasse d'un moteur à combustion interne (1).

9. Dispositif selon l'une quelconque des revendications précédentes, **caractérisé en ce que** les canaux (7, 8) recevant le tube de liaison (9) sont des canaux d'aspiration d'huile et/ou des canaux de retour d'huile d'un système d'huile de lubrification d'un moteur à combustion interne (1).

10. Véhicule, en particulier véhicule utilitaire, comprenant un dispositif selon l'une quelconque des revendications précédentes.
